# FASCICULE DE BREVET EUROPEEN

(11) **EP 1 190 473 B1**
(45) Date de publication et mention de la délivrance du brevet: **21.03.2007**
(21) Numéro de dépôt: 00936976.0
(22) Date de dépôt: 30.05.2000
(51) Int. Cl.: H01T 23/00

(54) **DISPOSITIF GENERATEUR D'IONS**
IONENGENERATORVORRICHTUNG
ION GENERATING DEVICE

(30) Priorité: 31.05.1999 FR 9907020
(43) Date de publication de la demande: 27.03.2002
(73) Titulaire: GENIE ET ENVIRONNEMENT, 6700 Saint Laurent Du Var (FR)
(72) Inventeur: MERCIER, Joël, F-06600 Antibes (FR)
(74) Mandataire: Roman, Michel
(86) Numéro de dépôt international: PCT/FR2000/001477
(87) Numéro de publication internationale: WO 2000/074188

(56) Documents cités:
- WO-A-96/02966
- PATENT ABSTRACTS OF JAPAN vol. 1996, no. 02, 29 février 1996 (1996-02-29) & JP 07 282953 A (TOSHIBA CORP), 27 octobre 1995 (1995-10-27)

## Description

### Domaine technique et art antérieur

La présente invention concerne les dispositifs électroniques du type "générateurs d'ions". Ces dispositifs permettent de maintenir à l'intérieur d'une enceinte ou d'un local une certaine densité ionique (par exemple d'ions Oxygène négatifs dans l'air), afin de retrouver la salubrité du lieu objet de la diffusion ionique.

Une application de l'invention concerne le maintien, à l'intérieur de toute enceinte ou de tout local fermé ou semi-ouvert, avec un système d'aération et/ou de ventilation, d'une certaine densité ionique, par exemple en ions oxygène négatifs dans l'air, afin de restaurer la salubrité du lieu objet de la diffusion ionique contrôlée.

Un tel dispositif générateur d'ions est connu du document WO96/02966.
La structure de ce dispositif connu comporte essentiellement:
- un premier sous-ensemble constitué par un système d'optique électronique,
- un second sous-ensemble constitué par un bloc d'alimentation délivrant, entre une sortie S et une masse commune M une haute tension de l'ordre de 4 à 5 kV, sous une impédance de l'ordre d'une centaine de Mohms; ce second sous-ensemble fournit à ladite optique électronique la haute tension nécessaire à la production ionique.

De manière plus détaillée, la structure d'optique électronique comporte les éléments suivants, schématiquement représentés sur la fig.1.

Une première plaque 2, en matériau isolant, annule toute émission électronique (effluvage) vers l'arrière du dispositif.
Une deuxième plaque 4 conductrice, porte sur sa face arrière des "pointes" émissives telles que la pointe 6. Une troisième plaque 8 isolante, solidaire de la plaque 4, est située en avant de celle-ci.
Des "pointes" 6 sont constituées par des aiguilles longues, minces, en métal inoxydable (Ag), et présentent une extrémité libre (émissive) avec un rayon de quelques micromètres.
Une structure adaptative d'émission électronique est constituée d'une "gaine" diélectrique 10, et d'une double structure conique 12 solidaire de la gaine, faite du même matériau isolant que celle-ci. Cette structure adaptative comporte aussi une structure plane interne (plaque 14), solidaire de la structure conique, située dans le prolongement de celle-ci, et faite du même matériau isolant. Elle vient se fixer sur la paroi extérieure 22 du boîtier renfermant le dispositif.
Un système de plaques composites 16, 18 présente une face intérieure isolante 18, et une face supérieure 16, conductrice et connectée à la masse. Un trou 20 assure le passage de la gaine et de l'aiguille émettrice.
Une dernière plaque 22 constitue un boîtier renfermant le dispositif. Elle est faite d'un matériau très faiblement conducteur, et elle est connectée à la plaque 16 conductrice. Une résistance 24 de "fuite" symbolise la résistance réelle de la plaque 16 chargée d'écouler les charges prélevées sur la charge d'espace locale résultant de l'émission électronique des pointes.
Dans ce dispositif, la plaque 16, portée par la plaque isolante 18, est connectée à la masse (potentiel zéro), et les aiguilles émissives sont gainées de diélectrique.
L'équipotentielle zéro est imposée par la plaque de champ 16, sa distribution dépendant de la position et de la longueur des aiguilles, ainsi que des caractéristiques de la gaine diélectrique et de son cône distal 26.

A cause de la permittivité relative élevée de la gaine et de son cône distal, le "rabattement" de l'équipotentielle zéro se fait pratiquement sur la surface extérieure de ladite gaine.
Ainsi est en principe assurée la présence d'un champ électrique de valeur maximum très élevée au niveau de l'extrémité libre de l'aiguille.
Un tel dispositif fonctionne sous une tension inférieure à 4,5 kV.
Il existe aussi des dispositifs fonctionnant avec une tension comprise entre 6 et 12 kV.

Tous ces dispositifs présentent un certain nombre d'inconvénients.
Tout d'abord, ils sont limités dans leurs performances et ne permettent pas d'assurer la pérennité et la cohérence de la production ionique. En particulier, ils ne permettent pas de faire circuler, de façon constante, un flux ionique négatif dans le site ou l'enceinte à traiter.
Ils ne permettent pas, non plus, d'assurer et de prolonger le flux ionique, ainsi que la diffusion ionique, dans la totalité de l'enceinte ou du local à traiter, et ne sont pas non plus très fiables en ce qui concerne la réelle production ionique.
Les dispositifs connus ont par ailleurs des rendements ioniques assez faibles après quelque temps d'utilisation. En particulier, après plusieurs utilisations, ils se révèlent peu capables de produire efficacement des ions oxygène.
Ceux travaillant à une tension supérieure à 6 kV sont dangereux, par l'agressivité et la toxicité des produits peroxydants qu'ils produisent, tels que l'ozone ou les oxyde d'azote. Ils induisent également des flux électrostatiques. De plus, l'utilisation de tensions trop élevées est très difficile à contrôler ou à maîtriser, et est donc très dangereuse dans sa mise en oeuvre courante.
Ceux qui fonctionnent à tension inférieure ou égale à 4200 volts, et notamment ceux du type décrit ci-dessus en liaison avec la figure 1, mettent en oeuvre des procédés d'alimentation électrique, et de fabrication, qui tendent à créer un système cohérent d'alimentation et de création de flux ionique.
Mais, quel que soit leur système ou procédé de protection existant jusqu'à ce jour, ils ne permettent pas d'éviter la création de frottements, ainsi que la diffusion et l'existence, dans le boîtier, de circulations d'air, créant ainsi des charges statiques et/ou favorisant la formation de composés de type péroxydes. Or, les charges statiques réduisent l'efficacité de la masse ionique créée.
Ces dispositifs n'assurent pas, non plus, une cohérence et une stabilité des aiguilles émissives, ni une production par aiguille qui soit cohérente, régulière et contrôlable, en vue de produire des flux ioniques qui auront une durée de vie suffisante pour traiter normalement et durablement un lieu visé ou identifié.
Le dispositif décrit dans le document WO96/02966 nécessite, en outre, une ouverture conique 28 qui permet un contact tactile, dangereux dans certaines applications, notamment dans le domaine automobile ou dans les crèches d'enfants.
Par ailleurs, la liaison électrique entre les plaques 16 et 22 est faite à l'aide d'un fil électrique, et donc de connexions supplémentaires, ce qui complique le dispositif et sa fabrication. Ces connexions créent en outre une déficience d'alimentation haute tension, et ne permettent pas d'empêcher les pertes ou les charges statiques. Le dispositif ne peut donc pas réellement assurer une production ionique de qualité et une dispersion du flux ionique dans l'atmosphère.
Dans ces dispositifs connus, des effets d'effluvage couronne se manifestent également. Ces effets se traduisent par un dépôt de polluants dans la zone 30 en "V" constituée par le cône distal 26 et l'ouverture conique 28. Cette zone est au contact de l'atmosphère et des flux d'air qui y circulent, d'où la création de composés parasites de type péroxydes ou autres. Les effets d'effluvage empêchent les dispositifs connus de fonctionner efficacement.

Finalement, ce type de dispositif n'offre pas de solution efficace et pérenne au traitement de l'enceinte visée, et à la restauration de la salubrité du lieu.
Un tel dispositif ne permet en outre pas de créer une réelle isolation et une réelle étanchéité, du fait des alimentations et résistances extérieures nécessaires à son fonctionnement.
Enfin, la structure de gaine 20, solidaire du cône 12, lui-même solidaire des plaques 14, est complexe à réaliser industriellement.
Dans les deux cas, une zone de plasma s'étend très largement en sortie des pointes émissives. Il y a là cause d'une production de divers peroxydes, dangereux pour la santé humaine ou animale, tels que NOₓ, et qui de surcroît vont, par un processus d'attraction et d'écran, favoriser la réduction d'émission ionique souhaitée.
De plus, les valeurs des champs électriques dans les deux dispositifs existants visés ci-dessus sont très aléatoires au voisinage de la pointe émissive.

Afin de favoriser la diffusion, la dispersion et la circulation ionique, certains dispositifs intègrent un ventilateur de propulsion. Il en résulte un système coûteux, qui génère une surconsommation d'énergie, et qui est la cause de dérangements sonores. Par ailleurs, un tel système brasse l'air en créant l'agglutination de poussières sur les pales des ventilateurs ou du système de propulsion, qui augmentent les phénomènes de frottement de l'air, ce qui densifie les perturbations électrostatiques, causes de la diminution de l'émission du flux ionique dans l'enceinte ou le volume à traiter.

Selon un autre aspect, les dispositifs connus ne permettent pas une adaptation à des environnements ou à des locaux variés.
Si un dispositif donné est installé dans un local, aucun moyen ne permet de modifier la production ionique en fonction de l'occupation du local, qu'il s'agisse de l'occupation humaine ou de l'environnement constitué par l'ameublement ou les revêtements sur les parois du local. Aucun système ne permet non plus d'adapter la production ionique en fonction du lieu où se trouve le local. Or les besoins ne sont pas les mêmes selon que le local se situe, par exemple, dans une agglomération urbaine ou à la campagne.
Enfin, les dispositifs connus ne permettent pas de réaliser un dispositif ayant un nombre de pointes ou aiguilles émissives supérieur à quelques unités. Au mieux, les dispositifs connus ont moins d'une vingtaine d'aiguilles.

### Exposé de l'invention.

L'invention a tout d'abord pour objet un dispositif générateur d'ions en milieu gazeux ou atmosphérique, comportant:
- une ou plusieurs aiguilles, présentant un corps et une extrémité émissive
- une gaine en matériau composite, qui entoure le corps de chaque aiguille
- des moyens pour appliquer une tension entre deux parties du corps de chaque aiguille.

Le matériau composite comporte un polyester insaturé, renforcé de fibres de verre.
L'utilisation d'un tel matériau composite en tant que matériau de gainage apporte une nette amélioration du point de vue de l'émission électronique et de la production ionique obtenues.
Un tel matériau peut avoir une résistivité sensiblement égale ou égale à 10¹² ohms.m alors que le document WO96/02966 préconise d'utiliser un matériau de résistivité supérieure ou égale à 10¹⁵ ohms.m.
Le choix de ce matériau supprime en outre la nécessité de réaliser une structure distale conique au voisinage de l'extrémité de chaque aiguille, solidaire du gainage, ainsi que la nécessité de réaliser une structure proximale conique du côté de l'extrémité émissive de chaque aiguille.
La réalisation du dispositif générateur d'ions (positifs ou négatifs) est donc grandement facilitée, et le rabattement des lignes de potentiel zéro le long de la gaine est assuré sans la présence de structures coniques.
La gaine réalisée autour de l'aiguille est par exemple de forme cylindrique, sans partie conique à l'extrémité.
Le matériau composite peut comporter du verre en proportion comprise entre 50% et 90 % en poids total du matériau. Il peut en outre comporter du mica.
Les aiguilles peuvent être en titane ou en platine ou en un composé de titane et de platine, ou en argent, ou, en inox, ou en laiton, ou en nickel ou en un alliage de ces matériaux.
Les moyens pour appliquer une tension entre deux parties du corps de chaque aiguille comportent par exemple une première et une seconde plaques, situées à deux hauteurs différentes le long de chaque gaine, et des moyens permettant d'appliquer une haute tension entre ces deux plaques.
Un dispositif d'alimentation électrique peut être incorporé sur une de ces plaques. Ainsi, les connexions du dispositif ioniseur vers l'extérieur sont réduites, ce qui réduit d'autant les problèmes de micro-courants d'air ou de fuite de l'extérieur vers l'intérieur du dispositif, et donc les problèmes mentionnés ci-dessus dans l'introduction.
Selon un mode de réalisation, une des plaques intègre l'ensemble constitué par l'alimentation haute-tension et les moyens électroniques permettant d'appliquer cette tension le long du corps de chaque aiguille.
Selon un autre mode particulier de réalisation, pour un dispositif comportant une pluralité d'aiguilles, chaque aiguille peut être entourée d'une gaine, les gaines étant solidarisées deux par deux.

Ceci favorise le maintien mécanique des aiguilles et évite également des instabilités dans la production ionique, de même que des productions de composés parasites.
Les gaines peuvent ainsi être couplées deux par deux à l'aide d'une plaque en un matériau identique à celui des gaines, les deux gaines et la plaque étant formées d'un seul bloc. On obtient alors une structure très avantageuse du point de vue de la fabrication industrielle.

Selon un autre aspect, l'invention a également pour objet un dispositif de régulation d'un dispositif ioniseur, comportant en outre des moyens de régulation de la tension appliquée entre les deux parties du corps de chaque aiguille, par exemple à partir d'un transformateur ou à partir d'un transmetteur - régulateur; ainsi le dispositif offre la possibilité d'exercer un contrôle de la diffusion ionique.
Le dispositif ioniseur peut avantageusement être du type décrit ci-dessus dans le cadre de la présente invention.
Selon un mode particulier de réalisation, les moyens de régulation de la tension comportent des moyens pour mesurer une quantité d'ions produite par le dispositif, des moyens pour comparer cette quantité d'ions produite à une quantité théorique nécessaire, et des moyens pour faire varier la tension appliquée en fonction du résultat de la comparaison de la quantité d'ions produite et de la quantité d'ions nécessaire.
La quantité d'ions théorique nécessaire peut être déterminée à partir d'un volume corrigé, prenant en compte le volume réel du local dans lequel le dispositif générateur d'ions est installé, ainsi que le contenu du local et/ou son environnement.
Ainsi, un utilisateur peut réguler le fonctionnement d'un dispositif ioniseur en fonction de l'environnement de celui-ci, par exemple de l'occupation humaine et/ou de l'ameublement et/ou des revêtements sur les parois du local, ou encore en fonction du lieu où se trouve le local.

Une telle régulation peut également être automatique, et ceci de manière ponctuelle ou régulière dans le temps.
Les moyens pour faire varier la tension appliquée peuvent être des moyens automatiques, ou manuels.
L'invention propose également un détecteur d'ions comportant:
- des moyens pour capter des ions ou une quantité d'ions dans une atmosphère,
- des moyens de signalisation de la présence d'ions
- des moyens de commutation, pour commuter les moyens de signalisation de la présence d'ions en fonction de la quantité d'ions captée par les moyens pour capter des ions.

Les moyens de commutation comportent par exemple un transistor polarisé par une source de tension lorsqu'il y a commutation.
Ce détecteur peut être utilisé avec les moyens de régulation de tension décrits ci-dessus.

### Brève description des figures

Les caractéristiques et avantages de l'invention apparaîtront mieux à la lumière de la description qui va suivre. Cette description porte sur les exemples de réalisation, donnés à titre explicatif et non limitatif, en se référant à des dessins annexés sur lesquels:
- la figure 1 représente la structure d'un dispositif de l'art antérieur
- la figure 2 représente la structure d'un dispositif selon l'invention
- les figures 3A et 3B représentent la structure d'une aiguille émissive pouvant être utilisée dans le cadre d'un dispositif selon l'invention
- la figure 4 représente la structure d'un couple d'aiguilles rendues solidaires
- la figure 5 représente la structure générale d'un dispositif selon l'invention, avec son boîtier
- la figure 6 représente le schéma d'un dispositif électrique incorporé dans un dispositif selon l'invention
- la figure 7 représente le schéma d'un système de contrôle d'un dispositif ioniseur.
- la figure 8 représente un circuit d'un dispositif mesureur d'ions.

### Description détaillée de modes de réalisation

Un premier mode de réalisation d'un dispositif selon l'invention va être expliqué, en liaison avec la figure 2.
Ce dispositif comporte une aiguille, ou pointe, émettrice 40, essentiellement constituée d'un matériau noble. Cette aiguille est de préférence en titane, ou en platine, ou en un composé de ces deux matériaux.
On peut aussi utiliser un métal inoxydable ou bien encore de l'argent, de l'inox, du laiton ou du nickel, ou un alliage de ces matériaux, par exemple en alliage laiton-nickel ou Argent-inox. C'est cependant le titane ou le platine ou un mélange platine-titane qui assure les meilleures performances du dispositif, comme on l'expliquera ci-dessous.
Cette aiguille comporte une partie cylindrique 40-1, prolongée par une extrémité conique 40-2. -
Elle est insérée dans un gainage 42, en matériau composite à base de polyester insaturé, renforcé de fibres de verre.
Un tel matériau peut en outre comporter de la résine chlorophtalique.
Ce matériau est formé par exemple par pultrusion.
Le matériau de la gaine 42 contient, par exemple, un taux de verre compris entre 50 et 80% en poids du matériau composite. Sa résistivité est environ égale à 10¹² ohms.m.
Des caractéristiques physiques, mécaniques et électriques de ce matériau sont rassemblées à titre indicatif dans le tableau 1 suivant, respectivement pour des barres et tiges pleines et pour des profilés.

Les caractéristiques de résistivité sont obtenues par exemple par méthode ASTM D257.
Les caractéristiques indiquées pourront varier en fonction des applications ou réalisations envisagées.

**Tableau I**

| *PROPRIETES* | *BARRES ET TIGES PLEINES* | *PROFILES* |
|---|---|---|
| **PHYSIQUES** | | |
| Taux de verre | 70-80 % en poids | 50-65% en poids |
| Poids spécifique | 2 | 1,8 |
| Dureté Dercol | 45/50 | 45/50 |
| Absorption d'eau | 0,30 % en poids | 0,30% en poids |
| Coefficient de dilatation thermique linéaire | 5,4 10⁻⁶/K | 9 10⁻⁶/K |
| Conductivité thermique | 0,288 W/K m | 0,144 W/K m |
| | | |

| **MECANIQUES** | | |
|---|---|---|
| Résistance en traction | 690 Mpa | 207 Mpa |
| Module d'élasticité en traction | 41,4 Gpa | 17,2 Gpa |
| Résistance en flexion | 690 Mpa | 207 Mpa |
| Contrainte de cisaillement | 35 Mpa | 35 Mpa |
| Résistance à la compression axiale | 414 Mpa | 276 Mpa |
| | | |

| **ELECTRIQUES** | | |
|---|---|---|
| Résistance diélectrique parallèle | 2380 kV/m | 984 kV/m |
| Résistivité | 10¹² Ωm | 10¹² Ωm |
| Résistance à l'arc | 120 s | 120 s |

Des matériaux diélectriques, de résistivité comprise entre 10⁴ ohms.m et 10¹⁴ ohms.m ou entre entre 10⁴ ohms.m et 10¹⁶ ohms.m peuvent également être utilisés.

On peut également ajouter, à la composition de base du gainage, des matériaux minéraux comme le Mica, qui en renforcent les propriétés diélectriques.
L'ensemble aiguille-gainage est associé à des moyens permettant d'établir un champ électrique intense à l'extrémité de l'aiguille, ou permettant d'établir une différence de potentiel le long de l'aiguille, le champ ou la différence de potentiel étant suffisant(e) pour permettre la production d'électrons par la pointe émissive.
Le rabattement des lignes de potentiel zéro le long du gainage 42 est assuré sans la présence de structures coniques
De préférence, ces moyens, qui permettent d'établir un champ électrique intense à l'extrémité de l'aiguille, ou qui permettent d'établir une différence de potentiel le long de l'aiguille, comportent une première et une deuxième plaques 44, 46 entre lesquelles une différence de potentiel appropriée est établie.
La gaine 42 en matériau composite permet alors, en combinaison avec les deux plaques 44, 46, d'établir une tension appropriée le long du corps de l'aiguille émissive. Elle permet d'assurer un champ électrique contrôlable et modifiable, de valeur très élevée, à l'extrémité libre de chaque pointe. Le rabattement de l'équipotentielle se fait quasiment sur la surface externe de la gaine. Il en résulte un flux ionique accru et une forte réduction de la zone de confinement du plasma. Par ailleurs, les émissions de produits de type péroxydes sont réduites (production d'ozone à moins de 1 partie pour un milliard).

La combinaison de la gaine en matériau composite tel que défini ci - dessus, et d'aiguilles en platine ou titane, ou en un mélange de platine et de titane, est particulièrement avantageuse, puisqu'elle permet d'atteindre un champ électrique optimum, pour une tension d'alimentation donnée.

Ainsi, le flux électronique émis se trouve renforcé et le rendement de production ionique amélioré.
De plus, le flux obtenu est émis de manière pérenne et stable.
Enfin, le choix de cette combinaison de matériaux réduit sensiblement la production de composés de type péroxydes ou d'autres composés parasites ou toxiques, ainsi que les effets couronnes (effluvage) latéraux.

L'aiguille émissive 40 est fixée sur la plaque de base 44 par soudure 50 ou sertissage ou par tout autre moyen équivalent permettant d'assurer un maintien ferme de l'aiguille 40 sur cette plaque.

Un exemple d'une forme d'aiguille pouvant être utilisée est illustré sur la figure 3A.
Cette aiguille comporte un corps cylindrique 40-1, une extrémité conique 40-2, et un ergot de fixation 41, par exemple de forme également cylindrique, et de diamètre inférieur au diamètre du corps 40-1.
Un trou correspondant 47, de diamètre sensiblement égal au diamètre de l'ergot 41, est pratiqué dans la plaque 44.
Lorsque l'aiguille est positionnée dans le trou 47, l'ergot dépasse de la plaque, par exemple d'environ 2 mm, afin de pouvoir réaliser une soudure de qualité, permettant de maintenir l'aiguille de manière ferme. Cette soudure 50 est représentée en traits interrompus sur la figure 3B.
La plaque 44 est alors elle-même prise entre la face intérieure 43 du cylindre constitutif du corps 40-1 et la soudure 50, de l'autre côté de la plaque 44.
Un tel maintien ferme assure non seulement une stabilité de l'aiguille, et donc des directions d'émission électronique, mais évite également toute circulation de micro-courants d'air ou d'atmosphère qui favoriserait la création d'espèces nocives, par exemple de péroxydes.

Un maintien ferme permet également, en complément de la qualité intrinsèque de la conception du gainage, d'éviter tout frottement, créateur de charges électrostatiques qui perturbent le bon fonctionnement du dispositif.
Ainsi, la soudure a pour fonction non seulement de maintenir l'aiguille, mais aussi d'isoler et de rendre étanche l'intérieur du dispositif par rapport à d'éventuelles circulations d'air.
La soudure peut être réalisée en passant la plaque 44 de support des aiguilles à la vague. Ainsi une soudure plus homogène est obtenue, et, en outre, la possibilité de rupture des points de soudure est réduite.

D'une manière générale, tout moyen de fixation assurera également, de préférence, et pour les mêmes raisons, ces fonctions de maintien ferme, sans frottement ou déplacement possible, ou encore sans circulation d'air possible, ou encore sans effort mécanique.
En ce qui concerne les efforts mécaniques, ceux-ci peuvent en effet se répercuter dans tout le dispositif et son boîtier, et donc résulter en des micro-fuites laissant passer des courants ou des circulations d'air ou en des frottements qui créent des charges statiques. Les courants d'air ou les frottements, même très faibles, sont sources de perturbation dans la production ionique du dispositif. En particulier, les circulations d'air favorisent la production de composés péroxydes et entrainent la création de charges statiques qui viennent gêner la qualité et l'importance du flux ionique.

En leur extrémité 40-2, les pointes émissives peuvent être recouvertes d'un film d'or (représenté en noir sur la figure 2), qui renforce l'aptitude de la pointe et de la gaine à éliminer les phénomènes perturbants tels que la production de charges électrostatiques, les perturbations électromagnétiques et la production de tous péroxydes ou autres produits toxiques. Ce film d'or peut aussi être appliqué à l'ensemble du corps de l'aiguille.

Le film d'or, à l'extrémité 40-2 de la pointe, les choix des matériaux constitutifs de l'aiguille 40 et du gainage 42 permettent d'assurer une conductibilité électrique et une productivité ionique sans perturbation, et sans effet de couronne latéral.
Ainsi le dispositif peut produire un flux ionique très important, de façon continue et stable.

La référence 48 désigne, sur la figure 2, une paroi d'un boîtier dans lequel l'ensemble des aiguilles, de leur gainage, et des plaques 44, 46 peut être incorporé. Dans la paroi 48 est pratiquée une ouverture 52, par exemple de forme conique, formant logement de l'extrémité 40-2 de la pointe émissive.
Comme on l'observe sur la figure 2, le boîtier peut s'appuyer sur la face supérieure 54 du gainage 42. Mais, à la différence du dispositif décrit dans le document WO96/02966, l'invention ne nécessite pas la mise en oeuvre d'une plaque telle que la plaque 14 (voir la figure 1), constituée du même matériau que la gaine 10 et solidaire de la structure conique 12 et de la gaine 10. Cette nécessité, dans le dispositif de l'art antérieur, d'un ensemble solidaire complexe à réaliser, impose une contrainte très forte de fabrication. Le dispositif selon l'invention, du fait qu'aucune solidarité n'est nécessaire entre la plaque extérieure ou paroi 48 du boîtier et la gaine 42, permet de simplifier l'assemblage du dispositif. Ce gain en assemblage est d'autant plus sensible que le nombre de pointes émissives est élevé. Le dispositif selon l'invention apporte donc une simplification considérable.

De plus, les propriétés électriques résultant du choix du matériau de la gaine 42 et de l'aiguille 40 ne nécessitent aucunement une connexion par l'intermédiaire d'une résistance extérieure, du type de la résistance 24 de la figure 1. Le dispositif se trouve donc, là encore, simplifié. Sa sécurité en est améliorée, puisqu'ainsi est éliminée la présence d'un conducteur électrique, ce qui est très appréciable dans un environnement de hautes ou de très hautes tensions. En effet un tel conducteur est à l'origine de divers phénomènes, notamment de perturbation électrique, qui réduisent le processus de production ionique.

Selon un exemple de réalisation, les aiguilles/pointes émissives ont une longueur de l'ordre de 18 mm à 32 mm, par exemple 30 mm. Une longueur moyenne de 24 mm convient dans la mise en oeuvre industrielle pour un produit de grande consommation, par exemple dans pour une application à des véhicules automobiles. Le diamètre moyen de chaque aiguille peut être de 1 mm, mais peut varier, selon les besoins de production industrielle, entre 0,8 et 1,8 mm ou 2mm.
Les aiguilles sont soumises, directement et sans dispositifs filaires, à une alimentation en haute tension de 4,3 à 6 kV. La partie émissive de la section conique 40-2, est couverte d'un film or et a une longueur comprise entre 2 mm et 2,5 mm. Selon un exemple cette partie 40-2 a une longueur de 5,8 mm et est couverte d'un film d'or sur une longueur de 2,4 mm. L'extrémité de la pointe a un rayon de quelques micromètres.

La gaine 42 a par exemple un diamètre extérieur de 6 mm. Cette gaine autorise le passage des aiguilles 40 dans son orifice cylindrique central. De préférence, ce passage se fait à force, afin d'éviter tout frottement lorsque l'aiguille est en position, tout effet mécanique, et tout passage d'air créateur de phénomènes perturbants et électrostatiques.
De manière générale, l'aiguille est de préférence introduite dans la gaine de manière à éviter tout passage d'air entre la gaine et le corps 40-1 de l'aiguille, ce qui permet d'améliorer la production ionique, et en particulier d'éviter la production de péroxydes (NOₓ notamment).

La plaque 48 du boîtier, d'épaisseur environ 2,5 mm a par exemple une ouverture de demi-angle au sommet sensiblement égal à 30°, et de profondeur moyenne 8 mm, mais pouvant aussi être comprise entre 3 mm (ou 5 mm) et 15 mm.

Une colle spécifique peut être utilisée pour obturer et isoler l'aiguille dans la gaine 42.

La première plaque 44 est par exemple en matériau composite. Elle comporte une face isolante et a par exemple une épaisseur totale de 1,5 mm. Le matériau utilisé est totalement intégré dans cette première plaque et a une épaisseur comprise entre 0,8 mm à 1,5 mm, le tout ayant une épaisseur comprise entre environ 1,5 mm et 2 mm. Elle annule toute émission d'effluvage vers l'arrière du dispositif.

La deuxième plaque est par exemple constituée d'un matériau composite dont la face intérieure est isolante et la face supérieure est conductrice et connectée à la masse (potentiel zéro du sol).

Selon un mode de réalisation, illustré sur la figure 4, les gaines en matériau composite sont assemblées deux par deux, par l'intermédiaire d'une plaque 60 constituée du même matériau que les gaines. Pratiquement, les deux gaines et la plaque sont formées d'un seul bloc. Cette structure permet de renforcer le maintien mécanique des aiguilles, et d'assurer une distance constante entre elles. La stabilité des flux d'électrons émis s'en trouve améliorée, et la possibilité de frottements ou de déplacements, même très faibles, est ainsi encore réduite.

L'alimentation électronique du dispositif selon l'invention peut être une alimentation classique, du type de celle décrite dans le document WO96/02966.
D'une manière générale, le dispositif selon l'invention peut fonctionner sous une tension supérieure à 12 kV, par exemple comprise entre 6 kV et 12 kV, pour des applications industrielles nécessitant de fortes puissances. Pour d'autres applications, en particulier domestiques ou de type grand public (afin notamment de réduire les composés péroxydes et les phénomènes de création d'ozone dans des proportions inférieures ou égales à 0,01 ppm), une tension inférieure à 6 kV pourra être suffisante, par exemple une tension comprise entre 4,3 kV et 6 kV, ou encore inférieure à 4,3 kV, par exemple 4,2 kV.
Selon un mode de réalisation particulier, on peut fixer, sur l'une des plaques 44, 46, l'alimentation haute tension, ainsi que l'ensemble des composants électroniques permettant une alimentation directe de cette plaque.
Ainsi, la partie électronique et les aiguilles sont alimentées directement, de manière uniforme et permanente, ce qui procure une émission de haute tension égale sur l'ensemble du dispositif. Une seule diode de contrôle peut alors être intégrée dans la coque et le boîtier 48.
La source de tension alimente donc une seule et même plaque, qui accueille l'ensemble du dispositif et de l'appareillage électronique.
Cette intégration assure un très bon isolement ainsi qu'une très bonne sécurité du dispositif par rapport à son environnement extérieur, puisqu'elle ne nécessite qu'une connexion vers l'extérieur, par exemple par une prise de type "jack", intégrée. Elle permet également de supprimer la présence d'un élément filaire entre les deux plaques, et de réduire l'émission et la diffusion de charges statiques. Elle contribue donc à une bien meilleure production ionique. Enfin, elle permet de réduire la taille de l'ensemble du dispositif, donc les surfaces de contact avec l'atmosphère.

Le contact avec le secteur peut se faire de façon uniforme par des monoblocs aux normes de l'union européenne, intégrant différents types de tensions (de 6 à 380 V) et en s'adaptant à différentes tensions et puissances (par exemple de 40 à 60 Hz)..
La source ainsi intégrée peut comporter un nombre quelconque d'aiguilles émissives.
Un exemple de circuit développé pour assurer cette intégration de la haute tension sur une des plaques 44, 46 est donné en figure 6. Ce circuit comporte un filtre 70, un circuit oscillant 76, un transformateur 78, et un ensemble 80 d'étages multiplicateurs de la tension. Les références 72 et 74 désignent respectivement un circuit 72 de commande de l'alimentation et une régulation de tension (par exemple : 5 V) au primaire du transformateur.
Selon un exemple de réalisation, le dispositif est alimenté par une tension source extérieure comprise entre environ 10 V et 25 V, le transformateur fournit une tension d'environ V1=200V, et l'ensemble multiplicateur délivre une tension V2 d'environ 5 kV.
Sur la figure 2, l'ensemble multiplicateur 80 est représenté schématiquement sur la plaque 46, les autres composants électroniques intégrés sur cette plaque n'étant pas représentés. La plaque 46 est alors une carte électronique, la plaque 44 étant une plaque de support des aiguilles.

Selon un autre exemple, la plaque inférieure 44 supporte l'ensemble de la carte électronique ainsi que les bases non émissives des aiguilles, fixées par exemple par soudure, et les gainages des aiguilles. C'est ce mode de réalisation qui est préféré, par rapport à celui dans lequel le dispositif électronique est réalisé sur la plaque 46.
La seconde plaque 46, est alors distante, par exemple, au minimum de 10 mm, et au maximum de 14 mm, de la plaque 44, et assure une stabilité renforcée du gainage coaxial, et donc de la diffusion des électrons émis par la pointe émissive 40-2 des aiguilles 40. La face regardant la première plaque 44 est traitée pour la rendre isolante. Elle renforce la maintien mécanique du gainage, support des aiguilles/pointes émissives. Cette deuxième plaque 46 est par exemple constituée d'un matériau composite dont la face intérieure est isolante et la face supérieure est conductrice et connectée à la masse (potentiel zéro du sol).

Les composants électroniques utilisés sur la plaque ou carte d'alimentation peuvent être de type C.M.S. (Composants pour Montage en Surface).
La plaque, sur laquelle la source de tension et les composants électroniques sont intégrés, peut avoir été plongée dans un bain qualifié et normatif de fixation de l'ensemble électronique.

L'ensemble du boîtier d'accueil du dispositif électronique, des cartes support électronique et des pointes/aiguilles émissives, est de préférence en un matériau très faiblement conducteur, du point de vue électrique, et faiblement producteur de charges statiques, par exemple un matériau plastique, déchargé de toute trace métallique.
Pour une utilisation humaine ou animale de forte proximité. le matériau aura de préférence une résistivité minimale de 10⁴ohm.m, par exemple 10¹² ohm.m.
D'une manière générale, la résistivité de ce matériau est de préférence comprise entre 10⁴ et 10¹² ohm.m.
Le matériau choisi peut être un matériau ABS polyamide K6 ou ABS polycarbonate. Il peut être traité avec des additifs anti-ultraviolets et/ou anti-statiques, par exemple par ajout en charge soit de talc (à plus de 40%) ou de verre, ou de Mica, ou d'un produit d'origine minérale.
De préférence, un matériau sera retenu dont la tenue à la température est supérieure ou égale à 120°C.

L'ensemble du boîtier peut être traité en intérieur à l'aide d'une peinture dite "antistatique" permettant de réduire les phénomènes électriques producteurs de charges statiques, éléments fortement perturbants dans le cadre de la diffusion et de l'émission ionique isotrope d'un flux intense de charges de l'un et/ou de l'autre signe, sans émission de composés toxiques, sous une tension de valeur modérée.
Le matériau constitutif du boîtier peut aussi être traité à l'aide d'additifs lui conférant des propriétés antistatiques. Le traitement additionnel à l'aide d'une peinture antistatique n'est alors plus nécessaire.

Pour les ioniseurs comportant un nombre important de pointes émissives (par exemple: plus de 24 pointes), le boîtier est de préférence réalisé en matériau composite pultrudé.

Comme illustré sur la figure 5 le boîtier 51 peut être constitué de deux coques qui peuvent être assemblées à l'aide de deux puits 56 de vis (dont un seul est représenté sur la figure 5).
Ce boîtier peut aussi assurer le maintien des cartes électroniques et le support des aiguilles pointes/émissives. Les deux puits 56, du même matériau que les deux coques du boîtier lui-même, peuvent accueillir deux vis 58, réalisées elles - mêmes de préférence en un matériau plastique. Après fermeture, les vis sont inaccessibles et les puits peuvent être obturés par exemple par un étiquetage. Là encore, cette obturation permet de supprimer une source possible de micro-circulations d'air, dont les effets ont déjà été expliqués ci-dessus.
A titre d'exemple, les vis peuvent avoir une longueur de 2,5 à 3 mm, les puits d'assemblage 56 ayant une profondeur d'environ 5,8 mm à 6,5 mm.
La division du boîtier en deux coques distinctes, usinées selon un pan de montage et assemblées par des vis comme décrit ci-dessus est compatible avec une réalisation industrielle.

Le dispositif peut être muni d'une grille 53 ou d'une fente qui laisse passer le flux électronique et assure une fonction de protection. Cette grille ou cette fente est de préférence intégrée au boîtier 51, comme illustré sur la figure 5, et constituée du même matériau. Elle permet en outre de réduire les circulations d'air au voisinage direct de l'extrémité émissive 40 - 2 de la pointe 40, ce qui permet de réduire encore la production éventuelle de composés de type péroxydes.

Il peut être prévu de rajoutrer sur le boîtier un collecteur de sédimentation de toutes les poussières, et/ou germes et/ou particules se déposant par précipitation ou sédimentation du fait de l'action de l'ioniseur. Ce collecteur peut par exemple acceuillir des filtres que l'on peut changer ou nettoyer ou des filtres autonettoyants.

Le dispositif ioniseur selon l'invention, par la conception du gainage, des aiguilles, de leur assemblage, et par la conception du boîtier, permet de porter le nombre d'aiguilles à 24 ou plus (par exemple: 48, 96 ou 192 pointes). Ainsi, il est beaucoup plus aisé de traiter des grands volumes, avec, en outre, une émission ionique de qualité, sans création de composés péroxydes, ni afflux de charges statiques.

Selon un autre aspect de l'invention, la diffusion ionique obtenue d'un dispositif ioniseur, et en particulier d'un dispositif selon l'invention, tel que décrit ci-dessus, peut être contrôlée à l'aide d'un testeur d'ions qui permet d'assurer une mesure, ponctuelle ou intégrée, par branchement secondaire, par exemple à l'aide d'une connexion intégrée dans le dispositif.
Par ailleurs, pour une installation donnée dans un local, avec un environnement donné, on peut calculer le volume théorique nécessaire d'ions à produire.

A cette fin, on calcule un volume total corrigé du local, en prenant en compte non seulement le volume réel du local, mais aussi un ou plusieurs paramètres parmi lesquels:
- la nature du sol (Ns) et/ou du plafond (Np), et/ou des murs du local (Nm); et/ou
- la présence, ou non, d'un système de climatisation (CI), et/ou de ventilation (V), et/ou de chauffage (Ch); et/ou
- la présence de meubles (M); et/ou
- la situation géographique (S) du local; et/ou
- la présence, dans le local, de photocopieur(s) et/ou d'appareil(s) de télévision (T) et/ou de Minitel (Mi) et/ou d'ordinateur(s) (O) et/ou de chaîne haute-fidélité (Hf) et/ou de système(s) de transmission/réception de type "fac-similé" (F), et/ou
- la présence, dans le local, de personnes (Pe) et/ou d'animaux; on peut également distinguer suivant que les personnes fument (Fu), ou pas.

Selon un exemple de réalisation, on peut prendre les formules suivantes: $P = Ns + Np + Nm + CI + V + Ch + M + S$ $A + T + O + Hf + F + 6 \times Pe + 6 ⁢ Fu$
où les divers paramètres ont les valeurs données dans les tableaux ci-dessous.

### Nature du sol

**Tableau II**

| | |
|---|---|
| Ns = 0 | Carrelage et/ou plancher |
| Ns = 10 | Moquette et/ou tapis |
| Ns = 5 | Dalles plastiques et/ou linoléum |
| Ns = 5 | Support aggloméré; |
| Ns = 0 | Autre |

### Nature du Plafond

**Tableau III**

| | |
|---|---|
| Np = 0 | Plâtre et/ou peinture et/ou papier peint lisse |
| Np = 10 | Dalles polystyrène |
| Np = 10 | Tissus tendu |
| Np = 0 | Autre |

### Nature des Murs

**Tableau IV**

| | |
|---|---|
| Nm = 0 | Peinture et/ou papier peint lisse |
| Nm = 10 | Tissus mural et/ou moquette mural |
| Nm = 5 | Tentures et/ou rideaux |
| Nm = 0 | Parties vitrées |
| Nm = 0 | Autres |

### Climatisation

**Tableau V**

| | |
|---|---|
| Cl = 0 | Non |
| Cl = 25 | Oui |

### Ventilation

**Tableau VI**

| | |
|---|---|
| V=0 | Non |
| V=25 | Oui |

### Télévision et/ou Photocopieurs

**Tableau VII**

| | |
|---|---|
| T = 0 | Non |
| T = 10 | Oui |

### Ordinateur

**Tableau VIII**

| | |
|---|---|
| O = 0 | Non |
| O = 20 | Oui |

### Minitel

**Tableau IX**

| | |
|---|---|
| Mi = 0 | Non |
| Mi = 5 | Oui |

### Nature du Chauffage

**Tableau X**

| | |
|---|---|
| Ch = 10 | Electrique au sol |
| Ch = 20 | Gaz ou bois ou charbon ou pétrole |
| Ch = 0 | Chauffage central ou radiateurs électriques |
| Ch = 0 | Autre |

### Nature des Meubles

**Tableau XI**

| | |
|---|---|
| M = 0 | Bois |
| M = 10 | Métal (surface 100%) |
| M = 8 | Métal (surface 80%) |
| M = 6 | Métal (surface 60%) |
| M = 4 | Métal (surface 40%) |
| M = 2 | Métal (surface 20%) |
| M = 0 | Matériaux plastiques |
| M = 0 | Autre |

### Situation de l'Environnement

**Tableau XII**

| | |
|---|---|
| S = 0 | Montagne ou campagne ou forêt ou mer |
| S = 10 | Ville et/ou zone industrielle |
| S = 20 | Ville très polluée <BR> |
| S = 20 | Bordure d'autoroute ou proximité d'un carrefour <BR> |
| S = 10 | Près d'un aéroport <BR> |
| S = 20 | Près d'un complexe chimique |

### Nombres de Personnes

**Tableau XIII**

| | |
|---|---|
| Pe = 0 (?) | au-delà de 2 personnes |
| Fu = 0 (?) | nombre total de fumeurs |

Après avoir appliqué les formules (1) et (2) ci-dessus, le volume total corrigé se calcule selon la formule: ${V}_{t} = {V}_{p} + \left(1+P/100\right) + A$
où Vₚ représente le volume physique réel de la pièce ou du local (longueur x largeur x hauteur).

En exprimant Vₚ en m³, Vₜ est obtenue en m³. En fait, chacun des coefficients exprimés ci-dessus ajoute un certain volume au volume physique réel Vₚ. Par exemple, la présence d'une climatisation nécessite de rajouter 25/100 = 0,25 m³ à Vₚ, tandis que la présence d'une personne nécessite de rajouter 6 m³ à Vₚ.

Le calcul de Vₜ exprime donc un volume corrigé. L'appareil générateur d'ions produit une certaine quantité d'ions, adaptée à un certain volume, en fonction de la tension appliquée. Cette donnée est par exemple fournie par le constructeur de l'ioniseur. Dans la suite est donné un exemple dans lequel une émission ionique de 4 000 000 000 000 d'ions négatifs/secondes permet de traiter en moyenne un volume d'environ 80 à 100 m³ d'air.
Après calcul de Vₜ, il est possible de faire varier la tension appliquée, donc le volume d'ions réellement produits, pour adapter la production aux conditions de l'environnement.

Un exemple de système de régulation est illustré en figure 7. Sur cette figure, la référence 81 désigne un dispositif ioniseur comportant une ou plusieurs pointes émissives 85, 86, 87.
Les calculs décrits ci-dessus peuvent être effectués séparément, par exemple sur un micro-ordinateur portable 96 muni du programme de calcul nécessaire; il peut être aussi effectué à distance, le programme de calcul étant chargé sur un serveur 90 auquel l'utilisateur se connecte par un réseau 98.
Enfin, il peut aussi être réalisé directement par un microprocesseur 94 conçu et programmé spécifiquement pour calculer Vₜ et, éventuellement, P ou A.
Dans tous les cas, l'utilisateur fournit, soit au micro-ordinateur 96, soit au dispositif 94 les données sur les différents paramètres, soit sous la forme de réponses à des questions, soit directement sous la forme de paramètres quantitatifs; dans ce dernier cas, l'utilisateur a alors déjà à sa disposition, sous forme de tableau, ou dans un espace mémoire du micro-ordinateur 96, les données ci-dessus.
Le dispositif 94 effectue alors la comparaison des données fournies par le mesureur d'ions 82 avec le volume d'ions nécessaire, lui-même déduit de Vₜ et émet, en fonction du résultat de cette comparaison, un signal de comparaison de la tension. Le dispositif incorpore par exemple un variateur agissant, entre autres, à la base des aiguilles/pointes émissives. Il peut s'agir soit d'un bouton poussoir avec 3 positions correspondant à l'utilisation maximale, intermédiaire, minimale, ou d'une molette sans chiffrage ayant la même fonction. Il peut aussi y avoir adaptation et incorporation au niveau du transformateur primaire, ou intégration d'un transistor destiné à cet usage.
Selon une variante, plusieurs ioniseurs individuels sont disposés dans le même local et, en fonction du résultat de la comparaison, un ou plusieurs ioniseurs en plus sont activés, ou bien arrêtés.
Enfin, selon un autre mode de réalisation, l'utilisateur calcule, par exemple à l'aide du micro-ordinateur 96, le volume Vₜ et modifie lui-même, à la main, la tension de fonctionnement de l'ioniseur ou le nombre d'ioniseurs fonctionnant.
Ainsi, la puissance de production ionique peut être modulée en fonction des besoins de l'utilisateur, par exemple à partir de données fournies par le fabricant du dispositif.
Un exemple de mesureur d'ions pouvant être utilisé en tant que mesureur 81 est illustré sur la figure 8. Il comporte trois transistors 100, 102, 104, trois résistances 106, 108, 110, une antenne 112 (utilisée comme capteur), une diode 114 (LED), un interrupteur 126.
Les ions s'accumulent sur l'antenne, provoquant un courant I1 négatif minime passant dans la base du transistor 100. Un condensateur 116 forme avec la résistance 106 un réseau RC qui permet d'éliminer toute fluctuation rapide.
Lorsque I1 est assez important, le transistor 100 s'enclenche. Il y a connexion de la borne négative de la pile 120 sur la base du transistor 102, qui devient polarisé et conduit à son tour.
La base du transistor 104 est associée à la borne positive de la pile. Lorsque 104 est polarisé, son collecteur est en série avec la résistance limitatrice de courant 108 et le potentiomètre 110, provoquant une conduction.
Par l'enclenchement de 108, un compteur 122 (par exemple un compteur de 100 mA) indique (de manière non linéaire) le niveau relatif du flux d'ions, alors que la diode 114 (en série avec l'émetteur de 104) s'allume pour indiquer la présence d'ions.
Afin d'éviter toute production de charges statiques, le circuit est enfermé dans un boîtier plastique (par exemple en ABS composite obtenu par pultrusion) chargé de talc ou de mica jusqu'à 45%. Une bande en aluminium de 1,25 cm de largeur est fixée sur le côté du boîtier, et elle est connectée au circuit à la jonction du condensateur 116 et à la borne positive de la pile 120. Cette bande d'aluminium sert de point de masse au circuit. Elle peut aussi être remplacée par une liaison à un point de terre fixe.
Le dispositif décrit ci-dessus détecte les ions négatifs. En inversant la polarité des transistors (NPN devient PNP et vice - versa), il peut détecter les ions positifs.
A titre d'exemple les transistors 100, 102, sont des transistors modèles PN 2907 PNP standard, le transistor 106 est un modèle PN 2222 NPN standard, les résistances 106 et 108 ont des valeurs respectives de 100 Mohms et 10000 Ohms, le potentiomètre 110 a une valeur de 5000 Ohms, le condensateur 116 a une valeur de 470 pF, la pile 120 est une pile radio de 9 V.
L'interrupteur 126 est adossé au potentiomètre 110. On peut également utiliser un potentiomètre muni d'un interrupteur.
Le mesureur d'ions tel qu'il vient d'être décrit permet de détecter la présence d'ions dans l'air ou l'atmosphère et indique leur taux relatif.
Ce mesureur d'ions peut être utilisé pour réguler une production ionique comme illlustré sur la figure 7. Il permet également de vérifier des fuites ioniques ou de tester des charges statiques (par exemple sur des vêtements ou des tubes au néon ou des containers en plastique) et peut donc être utilisé indépendamment du circuit de la figure 7.

Le dispositif selon l'invention permet de restaurer l'équilibre ionique et de restaurer la salubrité d'un lieu ou d'un site.
Il peut s'appliquer à des domaines très divers, et notamment domestiques, ou industriels.
Des exemples d'applications particulièrement avantageuses concernent l'industrie agro-alimentaire (élevage de toute nature) ou la conservation alimentaire (réfrigérateurs et armoires réfrigérées fixes ou mobiles, portables ou non). L'invention s'applique en particulier dans le domaine de la conservation sous vide, en remplacement des traitements par le chlore, ainsi que dans le domaine de la conservation des produits en général. Elle s'applique notamment à la conservation des produits dits de "4^{ème}" catégorie", des produits de la pisciculture, de conserve de poissons et des produits de la mer.

D'autres exemples d'applications concernent les secteurs de la climatisation, de la ventilation, et de l'aération dans les sites d'habitation horizontaux ou verticaux, centralisés ou individuels, dans les sites et plateaux de bureaux, les plateaux informatiques, les salles blanches, les lieux hospitaliers publics ou privés, les sites pharmaceutiques, les sas gris et blancs en milieu industriel, pharmaceutique, hospitalier (public ou privé), et d'une manière générale dans tout laboratoire, toute crèche d'enfants ou maison de retraite.

Il trouve également application aux véhicules de transport terrestre, aérien, ferroviaire ou maritime. Il convient d'ajouter les applications concernant directement la vie humaine et animale, afin de traiter les affections respiratoires, ou allergiques, d'origine atmosphérique, ou autres.

Il permet également de traiter les problèmes et phénomènes liés aux infections, à la silice quartzeuse, à l'amiante, aux acariens, aux distributions, par voies atmosphériques directes ou indirectes, d'émissions bactériennes ou virales.

Il permet également de traiter ou d'avoir une influence sur les phénomènes liés aux perturbations de charges statiques ou de champs électromagnétiques.

On peut également, grâce au dispositif selon l'invention, produire des ions en évitant toute création ou toute production de divers composés de type peroxydes, de nature agressive pour toute vie humaine, en milieu fermé ou semi-ouvert, et/ou production ou émission de nature toxique pour toute vie humaine, en enceinte fermée ou semi-ouverte, telles que l'ozone (O₃) ou l'oxyde d'azote (NOₓ) ou l'oxyde de carbone ou autres dérivés.

Par ailleurs, le procédé de régulation mis en oeuvre en combinaison avec le dispositif selon l'invention permet de restaurer l'équilibre ionique et de restaurer la salubrité de tout lieu grâce à l'évaluation de l'émission ionique nécessaire, en fonction de l'installation des appareils, en vue de traiter l'air du site ou de l'enceinte équipée du dispositif selon l'invention.

En particulier, on peut ainsi assurer la distribution homogène et/ou localisée, selon une commande manuelle ou à distance, de façon continue ou intermittente, d'une manière isotrope quasi parfaite, et selon une prédétermination et une production ionique estimée et calculée, en vue de restaurer la salubrité atmosphérique de l'air du lieu visé.

Des exemples d'applications plus détaillés vont êtres donnés ci-dessous.

### Exemple I.

Un premier exemple concerne une étude de l'efficacité du ioniseur dans un sas gris des hommes du remplissage (il s'agit d'une unité de l'industrie pharmaceutique).
Le dispositif utilisé, conforme à la description ci-dessus, présente une émission ionique de 4 000 000 000 000 d'ions négatifs/secondes, permettant de traiter en moyenne 80-100 m³ d'air.
L'appareil a été placé dans le sas gris des hommes du remplissage. Une forte contamination microbienne de l'air avait été notée dans ce sas, depuis plusieurs semaines.
Des contrôles ont été effectués avant la mise en place de l'ioniseur, de même qu'en cours d'utilisation de l'ioniseur.
Les contrôles particulaires sont effectués avec un compteur de particules de type METONE 217, N° de série 92 22 51 47 MM, équipé d'une sonde isocinétique. Les contrôles sont effectués en période d'activité. Ceci vaut pour les contrôles particulaires.
Par ailleurs, des contrôles bactériologiques ont été réalisés. Ce sont des contrôles de l'air général et des surfaces (lavabos et sols). Ils ont été effectués de la même manière que des prélèvements de routine durant le fonctionnement de l'appareil, et avec un RCS pour l'air général et des géloses de type 'count-tact' pour les surfaces.

En ce qui concerne les résultats particulaires, la comparaison des moyennes faites permet d'établir que les résultats sont significatifs.
Une baisse de l'activité particulaire a été notée durant le fonctionnement de l'appareil: sur environ 150 mesures, l'activité passe, pour les particules à 0,5 micromètres, de 674 à 120 en moyenne; pour les particules à 5 micromètres, de 19 à 6 en moyenne. Il y a donc:
- une diminution d'activité de 82% pour les particules de taille supérieure à 0,5 micromètres
- de 68% pour les particules de taille supérieure à 5 micromètres.

De plus, on observe que le maximum de particules dénombrés avant l'utilisation du ionisat est de 15 543 pour les particules de taille supérieure ou égale à 0,5 micromètres. Il est de 201 pour les particules de taille supérieure ou égale à 5 micromètres.
Ces maxima, avec fonctionnement du ioniseur, ne sont plus que de:
- 2022 pour des particules supérieures à 0,5 micromètres
- 112 pour des particules supérieures à 5 micromètres. Il y a donc bien une diminution de l'activité particulaire.

En ce qui concerne les résultats bactériologiques, là encore, la comparaison des moyennes permet d'établir que les résultats sont significatifs.
Une forte baisse de la contamination microbienne de l'air général est observée: on passe d'une moyenne de 660 germes/m³ à environ 130 germes/m³, soit une diminution de 80%.

Le % de mesure supérieur aux limites, pour l'air général du sas gris, passe de 68,5% à 20%.
Il semble que la contamination microbienne soit fortement diminuée lorsque l'appareil est en fonctionnement.

Par conséquent, le dispositif ioniseur selon l'invention est efficace pour réduire l'activité particulaire et la contamination de l'air général, même s'il ne les élimine pas complètement. Décrit ci-dessus pour une unité de production pharmaceutique, il peut aussi bien s'appliquer, et de manière toute aussi avantageuse, à une salle d'équipement informatique.

### Exemple II.

Cet exemple concerne l'effet d'un ioniseur dans une salle d'accouchement.

Le volume traité est de 1200 m3 et 7 dispositifs selon l'invention étaient installés dans la salle.

Les contrôles ont été réalisés par une technicienne bio-hygiéniste, lorsque la salle était au repos et en dehors de toute présence humaine, le 9 avril 1998 (jour J0 avant mise en place du matériel) et les 10 et 11 avril 1998 (respectivement jours J1 et J2)

L'appareil de comptage de particules utilisé est de type "MET ONE 227", avec un débit de 2,8 litres/minutes, et une durée de prélèvement d'une minute. Cet appareil était installé au point central de la salle.

Pour les mesures d'aéro bio-contamination, l'appareil utilisé était de type "SAMPL'AIR", avec un débit de 100 litres/minutes et une durée de prélèvement de 10 minutes. Cet appareil était lui aussi installé au point central de la salle.

Les résultats de comptage de particules, de contrôle micro-biologiques des surfaces et d'aéro bio-contamination, sont donnés respectivement dans les tableaux ci-dessous.

**Tableau XIV**

| | **Nombre de particules/m³** | | |
|---|---|---|---|
| | J0 | J1 | J2 |
| Particules ≥ à 0,5µ | 2 560 607 | 1 507 857 | 887 286 |
| Particules ≥ à 5µ | 19 821 | 15 214 | 6 643 |

**Tableau XV**

| | **Contrôle microbiologique des surfaces: Nombre de germes/25 m³** | |
|---|---|---|
| | J0 | J2 |
| Sol | 10 | 3 |
| Sol | >250 | 0 |
| Paillasse | 9 | 3 |
| Bandeau technique | >250 | >250 |
| Etagère | nappe | 200 |

**Tableau XVI**

| | **Aerobiocontamination** | | |
|---|---|---|---|
| | J0 | J1 | J2 |
| P.N.C./m³ | 56 | 17 | 14 |

Les résultats à J 1 et J2 montrent une nette diminution:
- du taux particulaire
- et du nombre de P.N.C./m³

Les résultats à J2 concernant la contamination des surfaces ne permettent pas de confirmer ces conclusions. En effet, on ne sait pas si les prélèvements ont été réalisés dans les mêmes conditions de bionettoyage.

### Exemple III.

Cet exemple concerne le traitement de l'air d'un box qui loge un cheval de sport et de course.

Un cheval de course vit plus de 20 heures par jour dans son box, qui est un logement d'environ 3,5 mètres sur 3 mètres de surface au sol. Il est en principe nettoyé tous les jours, tôt le matin, et c'est un lieu où se concentrent beaucoup de poussières et de germes.

Plusieurs chevaux présentant des troubles différents ont été placés à l'intérieur d'un box muni d'ioniseurs tels que décrits ci-dessus. Plus précisément, des exemples vont être donnés concernant des chevaux présentant une toux persistantes, des symptômes d'épistaxis, et des symptômes de méforme.

Tout d'abord, trois chevaux présentant une toux persistante au sortir de leur box, le matin, ont été observés.
Ces animaux avaient déjà reçu toutes les médications habituellement employées en pareil cas. Ils étaient tous trois vaccinés contre la grippe équine et la rhino-pneumonie, plus fréquemment que ne l'impose le Code des Courses et les posologies indiquées par les laboratoires.
Il a été constaté que, lorsqu'un appareil selon l'invention est utilisé dans un box, la toux disparaît et que, trois semaines après, les symptômes cliniques ont totalement disparu.
Lorsque les appareils ont dû être arrêtés, afin d'effectuer des prélèvements de poussières fixées sur les aiguilles, le symptôme de toux est réapparu en quelques jours. Puis, il a de nouveau disparu lorsque l'animal a été remis en présence de l'appareil.

En ce qui concerne les symptomes d' epistaxis, il semble que les ions négatifs renforcent la tonicité des cellules ciliées des bronches et bronchioles.

Il semble également qu'ils accroissent la résistance des cellules alvéolaires.
On a constaté une régression et une disparition des phénomènes hémorragiques, dus à la fragilité des cellules alvéolaires, sur un cheval qui avait été placé, pour sa toux, en présence de l'appareil.

Pour l'étude du comportement, un étalon parfaitement sain, mais claustrophobe, a été maintenu dans un box en présence de l'appareil selon l'invention. Habituellement, l'animal présentait depuis longtemps des manifestations d'agitations permanentes dans son box.
En quelques semaines, le comportement de l'étalon a été notoirement amélioré. Il a cessé de s'agiter dans son box. Le même constat a pu être fait pour des chevaux d'entraînement sous traitement.

En ce qui concerne le forme des chevaux, on a pu constater, de manière ponctuelle, une amélioration des performances des chevaux de course.

Les différentes observations rapportées ci-dessus montrent qu'un dispositif selon l'invention peut intervenir, de manière très efficace, dans l'habitat du cheval. On peut aussi l'appliquer avantageusement à une voiture de transport d'un animal tel que le cheval.

D'une manière générale, le dispositif selon l'invention peut également intervenir de manière très efficace dans l'habitat de tout animal, et en particulier des poulets, des canards, des dindes, ou des lapins.
L'invention concerne donc également un habitacle d'animal muni d'un dispositif ioniseur tel que décrit ci-dessus, par exemple une cage en matériau plastique (ou polymère ou composite) munie d'un tel ioniseur, par exemple pour des poulets, ou des canards, ou des dindes, ou des lapins, ou d'autres petits animaux (chiens, chats, ...).

### Exemple IV.

Cet exemple concerne le traitement de l'air dans le milieu de l'élevage des porcs, le traitement de l'air étant effectué par un dispositif ioniseur selon l'invention.

Les opérations de mesure ont été menées sur deux sites de porcherie de naisseur-engraisseur.

Sur le premier site, le cycle de production est basé sur trois semaines:
- une première semaine de saillie des truies
- une seconde semaine de mise bas des truies
- et une troisième semaine de sevrage des porcelets, à 28 jours.

Ce type de production permet de comparer les résultats obtenus dans une salle traitée, à ceux obtenus dans une salle non traitée de la même bande.

Le deuxième site concerne un cycle de travail de la production se faisant à la semaine. Chaque semaine, il y a des saillies, des mises bas, et des sevrages qui s'effectuent à 21 jours.
Ce second type de production ne permet pas de comparer les résultats obtenus à d'autres salles au même moment, ils ne peuvent être comparés qu'aux résultats obtenus sur les bandes passées, aux mêmes stades de production.

### Premier site de production:

Des rampes de traitement de l'air, ou dispositifs selon l'invention, ont été installés le 31 août 1998, dans la maternité d'élevage des porcs.
L'opération a été achevée le 28 septembre 1998.
L'ambiance de la salle semble meilleure, mais aucun résultat sanitaire notoire n'a pu être imputé au traitement en cours.

La nurserie est elle aussi équipée de dispositifs selon l'invention. On a pu constater une amélioration de l'ambiance et une diminution des odeurs.
Les résultats techniques directs sont bons, puisqu'on a pu constater un gain important de poids sur une durée courte, d'à peine 21 jours, et ceci pendant une période très sensible (sevrage, abandon de la mère, changement de contexte, ... ).
La différence avec les chiffres des quatre bandes précédentes témoignent de l'importance des écarts, puisqu'on a pu constater un gain de poids total, par porcelet, de 810g et un gain de poids moyen quotidien (GMQ), par animal, de 49g.
Par ailleurs, on a pu constater une diminution des toux, des éternuements, ce qui laisse présager un meilleur état sanitaire et une meilleure capacité respiratoire.

Dans la phase de post-sevrage, sur 146 porcelets, on a pu constater un poids moyen de sortie de 34,430kg, pour un âge moyen de 74,9 jours et un GMQ de 519g. L'appréciation de l'éleveur sur la tenue qualitative du lot est bonne: il n'y a pas de disparité dans le lot,
- les cochons sont homogènes,
- et ils ont une croissance régulière.

Les résultats des différents essais sont résumés dans le tableau comparatif XVII ci-dessous.

**Tableau XVII**

| | **Moyenne 4 lots précédents** | **Bande concernée** | **Moyenne 4 lots suivants** |
|---|---|---|---|
| **MATERNITE** | | | |
| Nés vifs/Portée | 10,9 | 12,6 | 11,6 |
| Sevrés/portée | 9,7 | 9,7 | 9,8 |
| Poids | 6,2 kg | 6,3 kg | 6,0 kg |
| Age | 20,9 j | 20,7 j | 20,4 j |
| | | | |

| **NURSERIE** | | | |
|---|---|---|---|
| Nombre | 590 | 146 | 571 |
| Poids sortie | 10,69 kg | 11,50 kg | 11,38 kg |
| Age | 45,6 j | 43,9 j | 46,4 j |
| Pertes | 3 0 5 | | |
| G.M.Q. | 178 g | 227 g | 207 g |
| | | | |

| **SEVERAGE** | | | |
|---|---|---|---|
| Nombre | | 146 | |
| Poids sortie | | 34,43 kg | |
| Age | | 74,9 j | |
| pertes | | 0 | |
| G.M.Q. | | 519 g | |

### Deuxième site de production

Dans cette deuxième exploitation une maternité a été équipée de dispositifs ioniseurs le 1^{er} septembre 1998, et les truies y sont entrées le 3 septembre 1998.

Il y avait des salles traitées par ionisation (avec 23 truies par salle) et des salles non traitées (avec 24 truies par salle).
Les résultats techniques sont rassemblés dans le tableau XVIII ci-dessous.

**Tableau XVIII**

| | **Salles traitées** | **Salles non traitées (salle témoin)** |
|---|---|---|
| **Nés vifs** | 12.8 | 12.7 |
| **Gardés** | 12.3 | 12.4 |
| **Sevré/portée** | 11.6 | 11.4 |
| **Poids** | 7.6 kg | 7.5 kg |
| **Morts Nés** | 0.8 | 0.8 |

Du point de vue sanitaire, rien ne peut être signalé, qui permet de constater une modification particulière attribuable au traitement de l'air.

La salle de la nurserie a été équipée le 7 octobre 1998, et les animaux y sont entrés le 8 ou le 9 octobre 1998. Les résultats portent sur 528 porcelets, sevrés à 27 jours.

Les résultats techniques sont contenus dans le tableau XIX ci-dessous.

| | **Salles traitées** | **Salles non traitées (salle témoin)** |
|---|---|---|
| **Poids moyen** | 7.410 kg | 7.460 kg |
| **Poids à 20 jours** | 14.30 kg | 14.20 kg |
| **G.M.Q** | 344g | 337g |
| **Pertes** | 0 | 0 |

### Tableau XIX

Du point de vue sanitaire, rien n'est à signaler en ce qui concerne les toux et les étemuements.

Les éléments rassemblés ne semblent pas suffisants pour dégager une tendance ou une interprétation significative.

Une seconde opération de mesure a été effectuée sur la nurserie, le 27 octobre 1998.

Il a été enlevé de la salle traitée les résultats d'une case qui regroupe les plus petits de la bande. En effet, le caractère spécifique de cette case pénaliserait les résultats globaux établis sur 11 cases standardisées.

Les résultats techniques sont rassemblés dans le tableau XX ci-dessous.

**Tableau XX**

| | Salle traitée | Salle témoin | différence + - | résultats 3 lots |
|---|---|---|---|---|
| Porcelets | | | | 1 578 pcl |
| G.M.Q. | 416g | 364g | +52g | 371g |
| Poids moyen | 15, 800 kg | 14,680 kg | + 1,120 kg | |

Plus de diarrhées grises ont été constatées dans la salle traitée que dans la salle témoin, sans explications particulières (l'alimentation et la température étant la même). Sans ces quelques cas supplémentaires, une meilleure différence de G.M.Q aura sans doute été constatée.

Du point de vue technique, on retrouve pratiquement les mêmes très bons résultats que ceux obtenus dans la première exploitation.

Les tests effectués dans les deux exploitations permettent de constater, en situation d'élevage, l'intérêt de traiter l'air par ionisation. D'une manière générale, on constate une meilleure ambiance dans les salles traitées: il y a moins de facteurs polluants pour les animaux, mais aussi pour les éleveurs et le personnel qui y travaillent.

### Exemple V.

Cet exemple concerne l'utilisation des dispositifs ioniseurs selon l'invention dans l'industrie agro-alimentaire.

Les principaux axes d'études ont porté sur 3 applications potentielles des ioniseurs en industrie agro-alimentaire:
- décontamination d'ambiance
- décontamination de surfaces
- stockage des denrées alimentaires.

En matière de décontamination des surfaces, les tests effectués laissent penser que les dispositifs ioniseurs n'agissent pas sur les surfaces.
En ce qui concerne la décontamination d'ambiance, des tests ont été réalisés dans une salle de préparation de denrées alimentaires d'un volume de 80 m³.
Cette salle simule un atelier de production alimentaire avec ses caractéristiques propres:
- flux de personnes et de matières,
- présence de nombreux équipements en inox,
- phase de nettoyage et de désinfection.

Les essais ont été menés avec des ioniseurs selon l'invention, le suivi de la charge microbienne étant réalisé par contrôle sur boîte de Pétri (avec un milieu non sélectif de type PCA).
Des tests préliminaires ont été réalisés dans le local, sans dispositif ioniseur. La charge microbienne augmente très significativement au cours des périodes d'activité. Cet accroissement de la contamination semble plus particulièrement lié:
- au nombre d'opérateurs travaillant dans l'atelier,
- aux matières premières travaillées,
- au flux de main-d'oeuvre de matière,
- aux conditions environnementales (température ou humidité).

Une première série d'essais a permis de tester l'efficacité de 1 à 4 ioniseurs dans le local.
Une semaine de battements, sans dispositif ioniseur en fonctionnement, est instaurée avant chaque modification des conditions d'études.
Les ioniseurs ont été placés au même endroit, sur le mur, à l'opposé d'une hotte d'aspiration.

Les résultats sont rassemblés dans le tableau XXI ci-dessous.

**Tableau XXI**

| **SEMAINE** | **Nombre d'ionisateurs en fonctionnement** |
|---|---|
| 1 | 0 |
| 2 | 1 |
| 3 | 0 |
| 4 | 2 |
| 5 | 0 |
| 6 | 4 |

Pour les semaines 1 à 2 et 3 à 4, aucune différence témoin/essai n'est à noter.
Pour les semaines 5 et 6, on constate une tendance à une réduction plus rapide de la charge après activité.
Un effet très limité des dispositifs ioniseurs est constaté sur la charge microbienne. Hors activité, on peut constater une tendance de baisse plus rapide de la contamination d'ambiance. Une accumulation de particules formant un dépôt noir est également constatée autour des dispositifs ioniseurs. Une deuxième série de tests a été réalisée. Au cours de cette série de tests, la disposition des dispositifs ioniseurs a été modifiée: ceux-ci ont été placés sur les murs du local.
On a pu alors constater qu'il y avait un effet de captation de microparticules dans l'air, mais aucun effet bactéricide n'a pu être mis en évidence.

En matière de stockage des denrées alimentaires, des tests ont été réalisés sur des aliments stockés dans une enceinte à +4°C, avec et sans dispositif ioniseur.
On a pu constater une meilleure stabilité de la couleur de la viande de boeuf, mesurée au chromamètre Minolta. Une meilleure stabilité de la couleur a également été constatée pour certains fruits (bananes, tomates), et ceci sur une durée de 72 heures.

Le pH de la tomate conservée sous atmosphère ionisée semble également stabilisé.

### Exemple VI

Cet exemple concerne l'utilisation de dispositifs ioniseurs selon l'invention, et de l'émission d'ions négatifs, pour la conservation du poisson frais.

Les tests ont été effectués sur des sardines et des éperlans.
Un ioniseur selon l'invention a été introduit dans une enceinte frigorifique (enceinte 1) maintenue à 4°C et avec une humidité moyenne de 75%. L'ioniseur a été installé une journée avant le début des essais.
Une autre enceinte frigorifique (enceinte 2), de même volume et maintenue dans les mêmes conditions de température et d'humidité n'était pas munie d'un dispositif ioniseur.
Dix poissons ont été utilisés pour les tests.
Ils ont été achetés juste avant l'expérience, conservés dans la glace puis coupés en deux.
Une moitié de chaque poisson a ensuite été placée dans l'enceinte 1 et l'autre dans l'enceinte 2. Les moitiés de poisson ont ainsi été conservées pendant 5 jours, sans intervention.

Un premier test (test chimique) a été réalisé.

Le kit utilisé ("Fresh tester FTP II" (FT302), de marque TRANSIA) permet de connaître l'état de fraîcheur du poisson.
Ce kit permet de mesurer la quantité totale K des produits de dégradation de l'ATP : $K \left(%\right) + \frac{{h}_{x} ⁢ R + {H}_{x}}{ATP + ADP + AMP + IMP + {H}_{x} ⁢ R + {H}_{x}} \times 100$

Au numérateur de cette expression, *HₓR+Hₓ* représente la quantité d'Inosine *(HₓR)* et d'hypoxanthine (*Hₓ*) résultant de la décomposition de l'ATP (Adénosine triphosphate). Au dénominateur, on trouve successivement les quantités d'ATP, d'adénosine diphosphate (ADP), d'adénosine monophosphate (AMP) et d'inosine mono-phosphate (IMP), ainsi que les quantités *H_{X}R* et *Hₓ.*

K est inversement proportionnel à l'état de fraîcheur du poisson.

Le kit se présente sous la forme d'un tube de bandelette-tests, d'un flacon de tampon d'extraction et d'une abaque de lecture de K.
Un échantillon de muscle dorsal d'un poisson à tester, exempt de peau, est prélevé, auquel une quantité de tampon est ajoutée. A partir du mélange obtenu, un extrait est réalisé, dans lequel une bandelette-test peut être trempée.

Les tests réalisés sur les poissons stockés de la manière décrite ci-dessus montrent un ralentissement de la dégradation des poissons de l'enceinte 1.

En particulier, les morceaux de sardines de l'enceinte 1 sont 10 à 25% moins dégradées que ceux de l'enceinte 2.

Les morceaux d'éperlans de l'enceinte 2 sont 10 à 20% plus dégradés que ceux de l'enceinte 1.

Un deuxième test (test sensoriel) a été réalisé.
Il est plus subjectif, mais on constate clairement que les poissons conservés sous ionisation sont dans un meilleur état général (meilleur aspect, odeur moins forte, texture plus fraîche, dessèchement et durcissement des chairs nettement moins prononcés).

Ces tests montrent que la conservation de poisson frais, ou de produits de la mer en général, peut être améliorée en utilisant un dispositif ioniseur selon l'invention.

Le nombre d'ioniseurs à utiliser et le flux de production d'ions négatifs à utiliser dépendent du volume de l'enceinte de stockage et de la masse des poissons à conserver.

L'invention concerne donc également un procédé de stockage d'aliments, dans lequel l'aliment est conservé dans une enceinte munie d'un ou de plusieurs dispositifs ioniseurs selon l'invention. En particulier, on peut réaliser des armoires ou des armoires réfrigérées, ou des chambres froides, ou des réfrigérateurs, ou des vitrines ou des vitrines réfrigérées munies d'un dispositif ioniseur, de préférence d'un dispositif ioniseur selon l'invention.

### Exemple VII

Selon l'invention on peut également appliquer un dispositif tel que décrit ci-dessus à la production de denrées ensachées sous vide.

Jusqu'à présent, la technique d'ensachage utilisée consiste à faire passer les denrées dans un tunnel, ou chaîne, et à les traiter avec des produits chlorés en vue de leur conservation. Puis les denrées sont ensachés sous vide.

Selon l'invention, un traitement par ions oxygène ${O}_{2}^{-}$ remplace avantageusement les traitements par produits chlorés.

Les denrées sont donc acheminées sur un tapis ou par une chaîne d'acheminement vers un tunnel où sont installés des dispositifs ioniseurs selon l'invention. La production d'ions ${O}_{2}^{-}$ peut y être régulée par un système tel que celui décrit ci-dessus en liaison avec la figure 7. Puis ont lieu les opérations d'ensachage, telles qu'elles sont actuellement connues.

## Revendications

1. Dispositif générateur d'ions en milieu gazeux comportant
- une ou plusieurs aiguilles (40, 85, 86, 87), présentant un corps (40.1) et une extrémité émissive (40.2),
- des moyens (44, 46, 70, 72, 74, 76, 78, 80) pour appliquer une tension entre deux parties du corps de chaque aiguille,
**caractérisé par le fait**
**qu'**il comporte une gaine (42) en matériau composite comportant un polyester insaturé, renforcé de fibres de verre, qui entoure le corps (40.1) de chaque aiguille.

2. Dispositif selon la revendication 1, la gaine (42) étant de forme extérieure cylindrique.

3. Dispositif selon la revendication 1 ou 2, une ou plusieurs aiguilles étant en titane ou en platine ou en un composé de titane et de platine, ou en argent, ou en inox, ou en laiton, ou en nickel ou en un alliage de ces matériaux.

4. Dispositif selon la revendication 1 dans lequel chaque aiguille (40, 85, 86, 87) est en titane ou en platine ou en un composé de titane et de platine.

5. Dispositif selon l'une des revendications 1 à 4, chaque extrémité émissive (40.2) étant recouverte d'un film d'or.

6. Dispositif selon l'une des revendications 1 à 5, le matériau composite comportant du verre en proportion comprise entre 50% et 90 % en poids total du matériau.

7. Dispositif selon l'une des revendications 1 à 6, le matériau composite comportant en outre du mica.

8. Dispositif selon l'une des revendications 1 à 7, chaque aiguille (40) étant maintenue fermement dans la gaine (42) qui l'entoure, sans possibilité de frottement ou de déplacement.

9. Dispositif selon l'une des revendications 1 à 8, les moyens pour appliquer une tension entre deux parties du corps de chaque aiguille comportant une première et une seconde plaques (44, 46), situées à deux hauteurs différentes le long de chaque gaine en matériau composite, et des moyens (70, 72, 74, 76, 78, 80) permettant d'appliquer une haute tension entre ces deux plaques.

10. Dispositif selon la revendication 9, l'une des deux plaques (44) formant support pour chaque aiguille (40), qui est maintenue de manière ferme, sans possibilité de frottements.

11. Dispositif selon la revendication 10, l'une des deux plaques étant munie d'une source haute tension intégrée (70, 72, 74, 76, 78, 80).

12. Dispositif selon la revendication 11, la source haute tension intégrée comportant des moyens pour produire une première tension (V1), et des moyens pour multiplier cette première tension afin d'obtenir la haute tension souhaitée (V2).

13. Dispositif selon la revendication 11 ou 12, la source haute tension étant réalisée avec des composants C.M.S.

14. Dispositif selon l'une des revendications 1 à 13, comportant une pluralité d'aiguilles, chaque aiguille étant entourée d'une gaine, les gaines étant solidarisées deux par deux.

15. Dispositif selon la revendication 14, les gaines étant couplées deux par deux à l'aide d'une plaque (60) en un matériau identique à celui des gaines.

16. Dispositif selon la revendication 15, les deux gaines et la plaque étant formées d'un seul bloc.

17. Dispositif selon l'une des revendications 1 à 16, ce dispositif étant incorporé dans un boîtier (51) en matériau plastique.

18. Dispositif selon la revendication 17, le matériau plastique étant déchargé de toute trace métallique.

19. Dispositif selon l'une des revendications 17 ou 18, le matériau ayant une résistivité comprise entre 10⁴ et 10¹² ohm.m.

20. Dispositif selon l'une des revendications 17 à 19, l'intérieur du boîtier étant traité par une peinture antistatique.

21. Dispositif selon l'une des revendications 17 à 19, le matériau constitutif du boîtier étant traité à l'aide d'additifs lui conférant des propriétés antistatiques.

22. Dispositif selon l'une des revendications 17 à 21, le boîtier comportant deux coques, et des puits de vis (56).

23. Dispositif selon la revendication 22, comportant en outre des moyens pour obturer les puits de vis (56) après assemblage des deux coques.

24. Dispositif selon l'une des revendications 1 à 23, comportant en outre des moyens (82, 94) de régulation de la tension appliquée entre les deux parties du corps de chaque aiguille.

25. Dispositif selon la revendication 24, les moyens de régulation de la tension comportant des moyens (82) pour mesurer une quantité d'ions produite par le dispositif, des moyens (94) pour comparer cette quantité d'ions produite à une quantité théorique nécessaire, et des moyens pour faire varier la tension appliquée en fonction du résultat de la comparaison de la quantité d'ions produite et de la quantité d'ions nécessaire.

26. Dispositif selon la revendication 25, la quantité d'ions théorique nécessaire étant déterminée à partir d'un volume corrigé, prenant en compte le volume réel du local dans lequel le dispositif générateur d'ions est installé, ainsi que le contenu du local et/ou son environnement.

27. Dispositif selon les revendications 24 ou 25, les moyens pour faire varier la tension appliquée étant des moyens automatiques, ou manuels.

28. Dispositif selon l'une des revendications 24 à 27, comportant un détecteur d'ions comportant lui - même :
- des moyens (112) pour capter des ions ou une quantité d'ions dans une atmosphère,
- des moyens (114, 122) de signalisation de la présence d'ions
- des moyens (100 -110) de commutation, pour commuter les moyens de signalisation de la présence d'ions en fonction de la quantité d'ions captée par les moyens (112) pour capter des ions.

29. Dispositif selon la revendication 28, les moyens de commutation (100 - 110) comportant un transistor (104) polarisé par une source de tension lorsqu'il y a commutation.

30. Utilisation d'un ou plusieurs dispositifs ioniseurs selon l'une des revendications 1 à 29 pour la fabrication d'un habitacle, fixe ou mobile, pour animal.

31. Utilisation d'un ou plusieurs dispositifs ioniseurs selon l'une des revendications 1 à 29 pour la réalisation d'une cage pour animal.

32. Utilisation selon la revendication 32, la cage étant en matière plastique ou en matériau polymère composite.

33. Utilisation d'un réceptacle muni d'un dispositif selon l'une des revendications 1 à 29 pour la réalisation d'un dispositif de stockage de denrées alimentaires.

34. Utilisation selon la revendication 33, le réceptacle étant un réfrigérateur, ou une armoire réfrigérée ou une vitrine.

35. Utilisation d'un dispositif d'ionisation selon l'une des revendications 1 à 29, pour réaliser un dispositif de transport.

36. Utilisation selon la revendication 35, le dispositif de transport étant un véhicule automobile ou ferroviaire ou aéronautique.

37. Procédé d'ensachage sous vide de denrées alimentaires, comportant les étapes suivantes:
- produire un ou plusieurs flux d'ions oxygène négatifs à l'aide d'un dispositif selon l'une des revendications 1 à 29
- soumettre les denrées à ensacher à ce flux d'ions
- ensacher les denrées alimentaires sous vide.

38. Procédé de stockage de denrées alimentaires, dans lequel on entrepose les denrées dans un local équipé d'un dispositif ioniseur selon l'une des revendications 1 à 29, et en ce que l'on produit un flux d'ions négatifs à l'aide de ce dispositif ioniseur.

39. Procédé de stockage de denrées alimentaires selon la revendication 38, les denrées étant de la viande ou du poisson ou des légumes.

40. Procédé de traitement de l'atmosphère d'un local, dans lequel on met en oeuvre un dispositif selon l'une des revendications 1 à 29.

41. Procédé selon la revendication 40, le local étant un sas gris ou blanc, ou une salle blanche, ou une salle d'ordinateurs ou munie d'équipements informatiques ou électroniques, ou une salle d'hôpital.

42. Procédé selon la revendication 40, le local étant une zone d'élevage animal.

43. Procédé selon la revendication 40, le local étant une zone ou un atelier de production alimentaire.

## Claims

1. Device for generating ions in gaseous medium comprising
- one or more needles (40, 85, 86, 87), presenting a body (40.1) and a transmit end (40.2),
- means (44, 46, 70, 72, 74, 76, 78, 80) for applying a voltage across two parts of the body of each needle,
**characterised in that**
it comprises a sheath (42) in composite material including an unsaturated polyester, reinforced with glass fibres, which surround body (40.1) of each needle.

2. Device according to claim 1, sheath (42) being of external cylindrical form.

3. Device according to claim 1 or 2, one or more needles being in titanium or platinum or a compound of titanium and platinum, silver, stainless steel, brass, nickel or an alloy of these materials.

4. Device according to claim 1 in which each needle (40, 85, 86, 87) is in titanium or platinum or a titanium and platinum compound.

5. Device according to one of claims 1 to 4, each transmit end (40.2) being covered with a gold film.

6. Device according to one of claims 1 to 5, the composite material including glass in a proportion ranging between 50% and 90% of the total weight of the material.

7. Device according to one of claims 1 to 6, the composite material also including mica.

8. Device according to one of claims 1 to 7, each needle (40) being maintained firmly in sheath (42) which surrounds it, without any possibility of friction or displacement occurring.

9. Device according to one of claims 1 to 8, the means for applying a voltage between two parts of the body of each needle comprising a first and second plate (44, 46), located at two different heights along each sheath in composite material, and means (70, 72, 74, 76, 78, 80) for applying a high voltage between these two plates.

10. Device according to claim 9, one of two plates (44) forming support for each needle (40), which is firmly held, without any possibility of friction.

11. Device according to the claim 10, one of the two plates being provided with an integrated high voltage source (70, 72, 74, 76, 78, 80).

12. Device according to claim 11, the integrated high voltage source including means for producing a first voltage (V1), and means for multiplying this first voltage in order to obtain the desired high voltage (V2).

13. Device according to claim 11 or 12, the source high voltage being executed with surface-mounted components

14. Device according to one of claims 1 to 13, with a plurality of needles, each needle being surrounded by a sheath, the sheaths being joined two by two.

15. Device according to the claim 14, the sheaths being coupled two by two using a plate (60) in a material identical to that of the sheaths.

16. Device according to claim 15, the two sheaths and the plate being formed of only one block.

17. Device according to one of claims 1 to 16, this device being incorporated in a plastic box (51).

18. Device according to claim 17, any metal being removed from the plastic material.

19. Device according to one of claims 17 or 18, the material having a resistivity ranging between 10⁴ and 10¹² ohm.m.

20. Device according to one of claims 17 to 19, the inside of the box being treated with an anti-static paint.

21. Device according to one of claims 17 to 19, the material comprising the box being treated using additives conferring on it anti-static properties.

22. Device according to one of claims 17 to 21, the box comprising two shells, and screw holes (56).

23. Device according to claim 22, also comprising means for plugging screw holes (56) after assembly of the two shells.

24. Device according to one of claims 1 to 23, also including means (82, 94) for controlling the voltage applied across the two parts of the body of each needle.

25. Device according to the claim 24, the voltage control means including means (82) for measuring a quantity of ions produced by the device, means (94) for comparing this quantity of ions produced with a theoretical quantity required, and means for varying the voltage applied based on the result of the comparison of the quantity of ions produced and quantity of ions required.

26. Device according to claim 25, the quantity of ions theoretical required being determined from a corrected volume, taking into account the actual volume of the room in which the ion generating device is installed, as well as the contents of the room and/or its environment.

27. Device according to claims 24 or 25, the means for varying the applied voltage being automatic, or manual.

28. Device according to one of claims 24 to 27, comprising an ion detector itself including:
- means (112) for capturing ions or a quantity of ions in an atmosphere,
- means (114, 122) for signalling the presence of ions
- switching means (100 - 110), for switching the means for signalling the presence of ions based on the quantity of ions captured by means (112) for capturing the ions.

29. Device according to claim 28, switching means (100 - 110) including a transistor (104) polarised by a voltage source when switching takes place.

30. Use of one or more ionising devices according to one of claims 1 to 29 for the manufacture of a fixed or mobile compartment for an animal.

31. Use of one or more ionising devices according to one of claims 1 to 29 for the construction of an animal cage.

32. Use according to claim 32, the cage being in plastic or polymeric composite material.

33. Use of a receptacle equipped with a device according to one of claims 1 to 29 for the construction of a device for storing foodstuffs.

34. Use according to claim 33, the receptacle being a refrigerator, or cooled cupboard or display case.

35. Use of an ionising device according to one of claims 1 to 29, to create a transport device.

36. Use according to claim 35, the transport device being a motor, railway or aeronautical vehicle.

37. Method of vacuum bagging of foodstuffs, comprising the following stages:
- generating of one or more negative oxygen ion fluxes using a device according to one of claims 1 to 29
- subjecting the food products to be bagged to this ion flux,
- vacuum bagging of the foodstuffs.

38. Method of storing foodstuffs, in which the food products are placed in a room equipped with an ionising device according to one of claims 1 to 29, and in that a flux of negative ions is produced using this ionising device.

39. Method of storing foodstuffs according to claim 38, the food products being meat, fish or vegetables.

40. Method of treating the air in a room, which makes use of a device according to one of claims 1 to 29.

41. Method according to claim 40, the room being a gray or white airlock, or a clean room, or a computer room, or equipped with computer or electronic equipment, or a hospital room.

42. Method according to claim 40, the room being an animal rearing zone.

43. Method according to claim 40, the room being a foodstuff production or workshop zone.

## Patentansprüche

1. Einrichtung zur Erzeugung on Ionen zum Einsatz in gasförmigen Medien mit
- einer oder mehreren Nadeln (40, 85, 86, 87), bestehend aus einem Körper (40.1) und einer Emissionsspitze (40.2),
- Mitteln (44, 46, 70,72, 74, 76, 78, 80) zum Anlegen einer Spannung zwischen zwei Zonen am Körper jeder Nadel,
**gekennzeichnet dadurch,**
**dass** sie einen Schutzmantel (42) aus Verbundwerkstoff besitzt, der eine ungesättigte Polyesterverbindung enthält, mit Glasfasern verstärkt ist und den Körper (40.1) jeder Nadel umschließt.

2. Einrichtung gemäß Anspruch 1, bei welcher die äußere Form des Schutzmantels (42) zylindrisch ist.

3. Einrichtung gemäß Anspruch 1 oder 2, bei welcher eine oder mehrere Nadeln aus Titan oder Platin oder aus einer Titan- und Platinverbindung, oder aus Silber, oder aus Edelstahl, oder aus Messing, oder aus Nickel, oder aus einer Legierung dieser Werkstoffe sind.

4. Einrichtung gemäß Anspruch 1, bei welcher jede Nadel (40, 85, 86, 87) aus Titan, oder aus Platin, oder aus einer Titan-Platin-Verbindung sind.

5. Einrichtung gemäß einem der Ansprüche 1 bis 4, bei welcher jede Emissionsspitze (40.2) mit einem Goldfilm überzogen ist.

6. Einrichtung gemäß einem der Ansprüche 1 bis 5, bei welcher der Glasgehalt des Verbundwerkstoffs 50 % bis 90 % des Gesamtgewichts des Werkstoffs beträgt.

7. Einrichtung gemäß einem der Ansprüche 1 bis 6, bei welcher der Verbundwerkstoff außerdem Glimmer enthält.

8. Einrichtung gemäß einem der Ansprüche 1 bis 7, bei welcher jede Nadel (40) in dem sie umgebenden Schutzmantel (42) fest gelegt ist, so dass sie an ihm weder reiben noch sich verschieben kann.

9. Einrichtung gemäß einem der Ansprüche 1 bis 8, bei welcher die Mittel zum Anlegen einer Spannung zwischen zwei Zonen am Körper jeder Nadel zwei Platten besitzen, die in unterschiedlicher Höhe auf der Verbundwerkstoff-Schutzhülle angeordnet sind, sowie Mittel (70, 72, 74, 76, 78, 80), mit denen zwischen diesen beiden Platten eine Hochspannung angelegt werden kann.

10. Einrichtung gemäß Anspruch 9, bei welcher eine der beiden Platten (44) eine Unterlage (44) für jede einzelne Nadel (40) bildet, die derart ohne jede Möglichkeit von Reibung festgelegt ist.

11. Einrichtung gemäß Anspruch 10, bei welcher eine der beiden Platten mit einer integrierten Hochspannungsquelle (70, 72, 74, 76, 78, 80) versehen ist.

12. Einrichtung gemäß Anspruch 11, bei welcher die integrierte Hochspannungsquelle Mittel zur Erzeugung einer ersten Spannung (V1) besitzt, sowie Mittel zur Vervielfachung dieser ersten Spannung, um die gewünschte Hochspannung (V2) zu erzeugen.

13. Einrichtung gemäß Anspruch 11 oder 12, bei welcher die Hochspannung mit SMD-Bausteinen realisiert wird.

14. Einrichtung gemäß einem der Ansprüche 1 bis 13 mit mehreren Nadeln, bei welcher jede Nadel mit einem Schutzmantel umgeben ist und die Schutzmäntel paarweise miteinander verbunden sind.

15. Einrichtung gemäß Anspruch 14, bei welcher die Schutzmäntel mit Hilfe einer aus dem gleichen Werkstoff wie die Schutzmäntel bestehenden Platte (60) paarweise gekoppelt sind.

16. Einrichtung gemäß Anspruch 15, bei welcher die beiden Schutzmäntel und die Platte einen einzigen Block bilden.

17. Einrichtung gemäß einem der Ansprüche 1 bis 16, wobei die Einrichtung in ein Kunststoffgehäuse (51) eingefügt ist.

18. Einrichtung gemäß Anspruch 17, bei welcher der Kunststoff keine Spuren metallischer Substanzen enthält.

19. Einrichtung gemäß einem der Ansprüche 17 oder 18, bei welcher der Kunststoff einen spezifischen Widerstand zwischen 10⁴ und 10¹² Ωm besitzt.

20. Einrichtung gemäß einem der Ansprüche 17 bis 19, bei welcher das Gehäuse innen mit einer antistatischen Beschichtung versehen ist.

21. Einrichtung gemäß einem der Ansprüche 17 bis 19, bei welcher der Gehäusewerkstoff mit Additiven behandelt wurde, die ihm antistatische Eigenschaften verleihen.

22. Einrichtung gemäß einem der Ansprüche 17 bis 21, bei welcher das Gehäuse aus zwei Schalen mit Schraubenschächten (56) besteht.

23. Einrichtung gemäß Anspruch 22, die außerdem Mittel zum Verschließen der Schraubenschächte (56) nach dem Zusammenfügen der beiden Schalen besitzt.

24. Einrichtung gemäss einem der Ansprüche 1 bis 23, die außerdem Mittel (82, 94) zur Regelung der zwischen den beiden Zonen des Körpers jeder Nadel angelegten Spannung besitzt.

25. Einrichtung gemäß Anspruch 24, bei welcher die Mittel zur Spannungsregelung Systeme (82) zur Messung einer von der Einrichtung erzeugten Ionenmenge besitzen, sowie Systeme (94) zum Vergleich der erzeugten Ionenmenge mit einer notwendigen theoretischen Menge, sowie Systeme zur Änderung der angelegten Spannung in Abhängigkeit von dem Ergebnis des Vergleichs der erzeugten Ionenmenge mit der notwendigen Ionenmenge.

26. Einrichtung gemäß Anspruch 25, bei welcher die theoretisch notwendige Ionenmenge anhand eines korrigierten Volumens ermittelt wird, in dem das tatsächliche Volumen des Raumes, in dem der Ionengenerator installiert ist, sowie der Inhalt des Raumes und/oder seiner Umgebung berücksichtigt werden.

27. Einrichtung gemäß einem der Ansprüche 24 oder 25, bei der die zur Änderung der angelegten Spannung verwandten Mittel automatisch arbeiten oder von Hand gestellt werden.

28. Einrichtung gemäß einem der Ansprüche 24 bis 27 mit einem Ionendetektor, welcher folgende Systeme besitzt:
- Mittel (112) zum Einfangen der Ionen oder einer Ionenmenge aus der Atmosphäre,
- Mittel (114, 122) zur Anzeige der Gegenwart von Ionen,
- Mittel (100, 110) zum Umschalten der Anzeigesysteme der Gegenwart von Ionen in Abhängigkeit von der Menge der mit den Ionenfängern (112) eingefangenen Ionenmenge.

29. Einrichtung gemäß Anspruch 28, bei der die Mittel zum Umschalten (100, 110) einen Transistor (104) besitzen, der beim Umschalten von einer Spannungsquelle polarisiert wird.

30. Verwendung einer oder mehrerer ionisierenden Einrichtungen gemäß einem der Ansprüche 1 bis 29 zur Fertigung eines beweglichen oder unbeweglichen Tierkäfigs.

31. Verwendung eines oder mehrerer ionisierender Einrichtungen gemäß einem der Ansprüche 1 bis 29 zur Herstellung eines Tierkäfigs.

32. Verwendung gemäß Anspruch 32, wobei der Käfig aus Kunststoff oder aus Verbund-Polymerwerkstoff ist.

33. Verwendung eines mit einer Einrichtung gemäß einem der Ansprüche 1 bis 29 versehenen Behälters zur Herstellung einer Speicheranlage für Nahrungsmittel.

34. Verwendung gemäß Anspruch 33, wobei der Behälter ein Kühlschrank, eine Kühltheke oder eine Kühlvitrine ist.

35. Verwendung einer ionisierenden Einrichtung gemäß einem der Ansprüche 1 bis 29 zur Herstellung eines Transportmittels.

36. Verwendung gemäß Anspruch 35, wobei das Transportmittel ein Kraftfahrzeug, ein Schienenfahrzeug oder ein Luftfahrzeug ist.

37. Vakuum-Einsackverfahren für Nahrungsmittel mit folgenden Schritten :
- Es werden ein oder mehrere Ströme negativer Sauerstoffionen mit Hilfe der Einrichtung gemäß einem der Ansprüche 1 bis 29 erzeugt,
- die einzusackenden Nahrungsmittel werden diesem Ionenstrom ausgesetzt,
- die Nahrungsmittel werden unter Vakuum eingesackt.

38. Speicherverfahren für Nahrungsmittel, bei welchem man Nahrungsmittel in einem mit einer ionisierenden Einrichtung gemäß einem der Ansprüche 1 bis 29 versehenen Raum zwischenlagert und dabei mit der ionisierenden Einrichtung einen negativen Ionenstrom erzeugt.

39. Speicherverfahren für Nahrungsmittel gemäß Anspruch 38, wobei es sich bei den Nahrungsmitteln um Fleisch, Fisch oder Gemüse handelt.

40. Raumluft-Behandlungsverfahren bei welchem eine Einrichtung gemäß einem der Ansprüche 1 bis 29 eingesetzt wird.

41. Verfahren gemäß Anspruch 40, wobei der Raum ein Grau- oder Reinraum, ein Rechnersaal, ein Saal mit EDV- oder elektronischen Geräten oder ein Krankenhaussaal ist.

42. Verfahren gemäß Anspruch 40, wobei der Raum eine Tierzuchtanlage ist.

43. Verfahren gemäß Anspruch 40, wobei der Raum ein Bereich oder eine Fertigungshalle für die Nahrungsmittelproduktion ist.
